# EUROPÄISCHE PATENTSCHRIFT

(11) **EP 1 279 620 B1**
(45) Veröffentlichungstag und Bekanntmachung des Hinweises auf die Patenterteilung: **03.11.2004**
(21) Anmeldenummer: 02015097.5
(22) Anmeldetag: 05.07.2002
(51) Int. Cl.: B65D 85/20, B65D 90/00

(54) **Transport- und/oder Verpackungskassette für Langgüter**
Frame for transporting and/or packaging elongated goods
Chassis pour le transport et/ou le stockage d'objets longs

(30) Priorität: 27.07.2001 DE 10136670
(43) Veröffentlichungstag der Anmeldung: 29.01.2003
(73) Patentinhaber: NORSK HYDRO A/S, 0257 Oslo 2 (NO)
(72) Erfinder: Fischer, Otto, 88480 Achstetten (DE); Metzger, Thomas, 88477 Schwendi (DE); Lonsinger, Walter, 89264 Weissenhorn (DE); Campisi, Nunzio, 99834 Gerstungen (DE)
(74) Vertreter: Wilhelms, Rolf E., Dr.

(56) Entgegenhaltungen:
- DE-A- 3 045 337
- DE-A- 19 849 665

## Beschreibung

Die Erfindung betrifft eine Transport- und/oder Verpackungskassette für Langgüter, insbesondere Bauprofile, aus einem kastenartigen langgestreckten Rahmen mit einem Bodenteil und zwei Seitenteilen, gemäß dem Oberbegriff des Anspruchs 1. Eine solche Kassette wird in DE 198 49 665 A1 offenbart.

Die erfindungsgemäße Transport- und Verpackungskassette wird insbesondere zur Auslieferung von Kleinaufträgen benutzt.

Dazu werden die zu transportierenden Güter entweder in Form von verpackten Wickelbunden oder als Einzelteile in der Kassette angeordnet, was wenn eine Kassette des Stands der Technik benuzt wird mit den folgenden Nachteilen verbunden ist:

Das Verpacken von Einzelteilen, wie Profilen zu Wickelbunden ist aufwendig und mit hohen Kosten verbunden, wobei die Bunde zwischengelagert werden müssen und das Beladen der Transport- und Verpackungskassette sowie das Entladen mit hohem Zeitaufwand und hohen Personalkosten verbunden ist.

Da die Transportgüter, sei es Bunde oder Einzelprofile, in der Transport- und Verpackungskassette aufeinander liegen, besteht weiterhin eine Beschädigungsgefahr. Weil die Transportgüter für die einzelnen Aufträge darüberhinaus nicht sortiert sondern vermischt in der Transport- und Verpackungskassette liegen, ist die Entladung schwierig, da beispielsweise dann, wenn ein in der Kassette unten liegendes Profilteil oder ein unten liegender Bund entnommen werden soll, alle darüber liegenden Güter zunächst herausgenommen werden müssen oder das gewünschte Profilteil unter diesen darüber liegenden Gütern in Längsrichtung heraus gezogen werden muss.

Die der Erfindung zugrunde liegende Aufgabe besteht daher darin, eine Transport- und/oder Verpackungskassette der eingangs genannten Art zu schaffen, die eine Reduzierung des Verpackungsaufwandes, insbesondere bei der Ausführung von Einzelaufträgen, erlaubt.

Diese Aufgabe wird gemäss der Erfindung durch die Ausbildung gelöst, die im Anspruch 1 angegeben ist.

Bei der erfindungsgemäßen Transport- und/oder Verpackungskassette können verschiedene Einzelaufträge separiert werden, da diese mittels der Unterteilungseinrichtung in verschiedenen Lagerebenen übereinander angeordnet werden können. Sie können daher unabhängig voneinander in Längsrichtung entnommen werden, was zu dem geringeren Aufwand beim Beladen und Entladen der Kassette führt und die Möglichkeit einer Handhabung durch eine einzelne Person gibt.

Der dadurch erzielte geringere Zeit- und Personalaufwand bei Beladung und Entladung wird bei einer gleichzeitigen Reduzierung des Beschädigungsrisikos für die Transportgüter erreicht, da diese nicht mehr in größeren Mengen aufeinander liegen.

Besonders bevorzugte Ausgestaltungen und Weiterbildungen der erfindungsgemäßen Transport- und/oder Verpackungskassette sind Gegenstand der Patentansprüche 2 bis 5.

Im folgenden werden anhand der zugehörigen Zeichnung besonders bevorzugte Ausführungsbeispiele der Erfindung näher beschrieben. Es zeigen
Fig. 1 in einer perspektivischen Ansicht eine bekannte Transport- und/oder Verpackungskassette,
Fig. 2 in einer perspektivischen Ansicht eine andere Transport- und/oder Verpackungskassette,
Fig. 3 in einer perspektivischen Ansicht ein Ausführungsbeispiel der erfindungsgemäßen Transport- und/oder Verpackungskassette und
Fig. 4 eine Vorderansicht eines Unterteilungselementes für das in Fig. 3 dargestellte Ausführungsbeispiel der erfindungsgemäßen Transport- und/oder Verpackungskassette.

Die in Fig. 1 dargestellte bekannte Transport- und/oder Verpackungskassette für Bauprofile und sonstige Langgüter dient insbesondere zum Ausliefern von Kleinaufträgen und besteht aus einem kastenartigen langgestreckten Rahmen mit einem Bodenteil 1 und Seitenteilen 2, die auf beiden Längsseiten des Bodenteils 1 im wesentlichen vertikal dazu angeordnet sind. Der Bodenteil 1 und die Seitenteile 2 sind gitterartig aus einzelnen Streben aufgebaut.

Bei der Benutzung wird die in Fig. 1 dargestellte bekannte Transport- und/oder Verpackungskassette mit den Transportgütern so beladen, dass diese übereinander in mehreren Lagen auf dem Bodenteil 1 und zwischen den Seitenteilen 2 angeordnet sind.

Die in Fig. 2 dargestellte Transport- und Verpackungskassette besteht wie die in Fig. 1 dargestellte bekannte Kassette gleichfalls aus einem Bodenteil 1 und Seitenteilen 2, die gitterartig ausgebildet sein können. Der Bodenteil 1 kann von Querstreben gebildet sein, die zwischen den Seitenteilen 2 angeordnet sind.

Wie es in Fig. 2 dargestellt ist, ist der Innenraum der in Form eines kastenartigen langgesteckten Rahmens ausgebildeten Kassette durch Unterteilungseinrichtungen vertikal in mehrere Lagerebenen unterteilt. Bei dem in Fig. 2 dargestellten Ausführungsbeispiel bestehen diese Unterteilungseinrichtungen aus Lager- oder Unterteilungselementen 3, die in Form von Querstreben auf verschiedenen Höhen zwischen den Seitenteilen 2 jeweils angeordnet sind.

Die Unterteilungselemente 3 können herausgenommen oder weggeschwenkt werden, so daß die Kassette von der Oberseite von unten nach oben mit den Langgütern auf den verschiedenen vertikalen Ebenen beladen werden kann und die leeren Kassetten beim Rücktransport ineinander gestapelt werden können.

Auf dem Bodenteil 1 sowie den Unterteilungselementen 3 können rohr- oder rinnenförmige Transportbehälter ggf. mit gepolsterten stirnseitigen Deckeln beispielsweise zum Transport von besonders schlanken Profilen vorgesehen sein. In Fig. 2 sind derartige Transportbehälter 5 auf der untersten Ebene der drei in vertikaler Richtung beabstandeten Lagerebenen dargestellt.

Es ist auch ein Ausführungsbeispiel möglich, bei dem die Lagerbehälter 5 ohne dazwischen befindliche Unterteilungselemente 3 direkt aufeinander gestapelt werden und die Lagerbehälter 5 somit selbst die Unterteilungseinrichtungen bilden.

Damit die auf den Unterteilungselementen 3 angeordneten Langgüter oder die zu Bunden zusammengefassten Langgüter nicht aneinander reiben, kann eine Lochscheibe 6 beispielsweise eine gelochte Pappscheibe vorgesehen sein, die auf den Unterteilungselementen 3 angeordnet wird und nebeneinander liegende Langgüter oder Bunde voneinander trennt.

Das in Fig. 3 dargestellte Ausführungsbeispiel der erfindungsgemäßen Transport- und Verpackungskassette besteht wie die in Fig. 1 dargestellt bekannte Kassette gleichfalls aus einem gitterartigen Bodenteil 1 und zwei gitterartigen Seitenteilen 2. Im Unterschied zu der in Fig. 1 dargestellten bekannten Kassette ist allerdings an der Oberseite ein geschlossener Rahmen vorgesehen, dass heisst sind die endständigen Streben der Seitenteile 2 oben über einen Querholm miteinander verbunden.

Wie es in Fig. 3 dargestellt ist, ist im Innenraum der in Form eines kastenartigen langgestreckten Rahmens ausgebildeten Kassette eine Unterteilungseinrichtung vorgesehen, die diesen Innenraum vertikal in mehrere Lagerebenen unterteilt. Bei dem in Fig. 3 dargestellten Ausführungsbeispiel besteht diese Unterteilungseinrichtung aus drei Unterteilungselementen 3, die Anzahl der Unterteilungselemente 3 kann jedoch variieren und hängt von den Abmessungen der Kassette ab.

Wie es insbesondere in Fig. 4 dargestellt ist, besteht jedes Unterteilungselement 3 aus einem oberen und unteren Querträger, die im Bodenteil 1 und im an der Oberseite angeordneten Rahmen der Kassette angeordnet werden, einer senkrecht und und im rechten Winkel zu den Querstreben verlaufenden Tragstütze und querverlaufenden vertikal beabstandeten Tragarmen, die verschiedene vertikal beabstandete Lagerebenen definieren.

Vorzugsweise ist die Tragstütze wenigstens teilweise mit einem Kunststoffschutz ummantelt und sind die Tragarme mit unterteilten Kunststoffhülsen versehen.

Die Unterteilungselemente 3 sind insbesondere herausnehmbar oder umklappbar in der Kassette angeordnet, so dass beim Rücktransport leerer Kassetten diese platzsparend ineinander stapelbar sind.

Weiterhin können die vertikalen seitlichen Streben 4 der Seitenteile 2 so ausgebildet sein, dass sie weggeschwenkt, gekippt oder ganz abgenommen werden können, was das Beladen der Kassette erleichtert. Sie können gleichfalls teilweise oder ganz mit einem Schutz aus Kunststoff ummantelt sein.

Eine Stirnseite der Kassette ist mit einer Wand verschlossen, um zu vermeiden, dass beim Transport, beispielsweise mittels eines Lastkraftwagens, die aufgenommenen Güter aus der Kassette heraus wandern, wenn dieser stark bremst. Die Kassette wird zu diesem Zweck auf den Lastkraftwagen so geladen, dass die geschlossene Seite nach vorne weist. Endladen wird die Kassette auf der gegenüberliegenden nach hinten gerichteten offenen Stirnseite.

Bei der Benutzung der erfindungsgemäßen Kassette werden die zu transportierenden Güter, beispielsweise Bauprofile, nach dem Wegschwenken oder Abnehmen der seitlichen Streben 4 von dieser Seite in die Kassette auf den Tragarmen der Unterteilungselemente 3 getrennt nach den Einzelaufträgen angeordnet. Die Streben 4 werden anschließend wieder angeordnet und die beladene Kassette wird beispielsweise auf einen Lastkraftwagen geladen. Die Entnahme der Transportgüter kann an Ort und Stelle dadurch erfolgen, dass diese in Längsrichtung aus der Kassette gezogen werden, wobei aufgrund der separierten Anordnung der Einzelaufträge in verschiedenen vertikalen Ebenen dieses ohne ein aufwendiges Umladen oder die Gefahr einer Beschädigung anderer Längsgüter möglich ist.

Die Kassetten können weiterhin mit Vorhaltungen zum Stapeln mehrerer Kassetten übereinander, Ösen für Kranhebezeuge, sowie Aufnahmen zur exakten Positionierung auf Hebevorrichtungen von Gabelstaplern versehen sein.

## Patentansprüche

1. Transport- und/oder Verpackungskassette für Langgüter, insbesondere Bauprofile aus einem kastenartigen langgestreckten Rahmen mit einem Bodenteil (1) und zwei Seitenteilen (2), wobei die Seitenteile (2) Vertikalstreben (4) aufweisen, die schwenkbar am Rahmen angebracht sind, **dadurch gekennzeichnet, dass** der Innenraum des Rahmens durch eine Unterteilungseinrichtung in mehrere Lagerebenen unterteilt ist, die Unterteilungseinrichtung aus Lagerelementen (3) besteht, die jeweils eine vertikale Strebe aufweisen, an der vertikal beabstandete Arme angebracht sind, und die an ihrer Ober- und Unterseite jeweils mit einer Querstrebe versehen ist, die quer zum Rahmen zwischen den Seitenteilen (2) des Rahmens befestigt ist, der Rahmen an seiner Oberseite geschlossen ist und.

2. Kassette nach Anspruch 1, **dadurch gekennzeichnet, dass** die Lagerelemente (3) wegklappbar sind.

3. Kassette nach Anspruch 1 oder 2, **dadurch gekennzeichnet, dass** die vertikalen Streben (4) und/oder die Arme der Lagerelemente (3) mit einem Kunststoffschutz ummantelt sind.

4. Kassette nach Anspruch 3, **dadurch gekennzeichnet, dass** die Arme der Lagerelemente (3) mit Kunststoffhülsen versehen sind.

5. Kassette nach Anspruch 4, **dadurch gekennzeichnet, dass** die Kunststoffhülsen unterteilt sind.

## Claims

1. A transport and/or packing frame for elongated goods, particularly structural sections, comprising a box-like elongated frame having a base part (1) and two side parts (2), wherein the side parts (2) comprise vertical struts (4) which are swivel-mounted on the frame, **characterised in that** the interior space of the frame is subdivided into a plurality of storage planes by a partitioning device, the partitioning device consists of storage elements (3) which each comprise a vertical strut on which vertically spaced-apart arms are mounted and which is provided with a transverse strut at its top and bottom end, which transverse struts are fixed transversely to the frame between the side parts (2) of the frame, and the frame is closed at the top.

2. A frame according to claim 1, **characterised in that** the storage elements (3) can be folded away.

3. A frame according to claim 1 or 2, **characterised in that** the vertical struts (4) and/or the arms of the storage elements (3) are sheathed with a protective plastics material.

4. A frame according to claim 3, **characterised in that** the arms of the storage elements (3) are provided with plastics sleeves.

5. A frame according to claim 4, **characterised in that** the plastics sleeves are subdivided.

## Revendications

1. Châssis de transport et/ou de stockage pour objets longs en particulier des profilés de construction, composé d'un cadre étiré en longueur en forme de caisse avec un fond (1) et deux parties latérales (2), dans lequel les parties latérales (2) présentent des entretoises verticales (4) qui sont montées sur le cadre de façon à pouvoir pivoter, **caractérisé en ce que** la zone intérieure du cadre est subdivisée en plusieurs plans de palier par un dispositif de subdivision, **en ce que** le dispositif de subdivision se compose d'éléments de palier, qui présentent respectivement une entretoise verticale sur laquelle sont montés des bras à distance verticale et qui sont munis respectivement sur leur face supérieure et inférieure d'une entretoise diagonale qui est fixée à l'oblique par rapport au cadre entre les parties latérales (2) du cadre, et **en ce que** le cadre est fermé sur sa face supérieure.

2. Châssis selon la revendication 1, **caractérisé en ce que** les éléments de palier (3) peuvent être rabattus pour être enlevés.

3. Châssis selon la revendication 1 ou 2, **caractérisé en ce que** les entretoises verticales (4) et/ou les bras des éléments de paliers (3) sont enrobés d'une protection en matière plastique.

4. Châssis selon la revendication 3, **caractérisé en ce que** les bras des éléments de palier (3) sont munis de manchons en matière plastique.

5. Châssis selon la revendication 4, **caractérisé en ce que** les manchons en matière plastique sont subdivisés.
